# EUROPÄISCHE PATENTSCHRIFT

(11) **EP 0 432 409 B1**
(45) Veröffentlichungstag und Bekanntmachung des Hinweises auf die Patenterteilung: **22.06.1994**
(21) Anmeldenummer: 90119778.0
(22) Anmeldetag: 16.10.1990
(51) Int. Cl.: E05B 49/02

(54) **Eingabevorrichtung mit Tastenfeld für Codeschlösser oder dergleichen**
Data input keyboard for coded locks or the like
Clavier d'entrée de données pour serrures codées ou similaire

(30) Priorität: 05.12.1989 DE 3940104
(43) Veröffentlichungstag der Anmeldung: 19.06.1991
(73) Patentinhaber: Theodor Kromer GmbH & Co.KG Spezialfabrik für Sicherheitsschlösser, D-79224 Umkirch (DE)
(72) Erfinder: Schittenhelm, Rudolf, Dipl.-Ing., W-7800 Freiburg (DE)
(74) Vertreter: Schmitt, Hans, Dipl.-Ing.

(56) Entgegenhaltungen:
- WO-A-81/02349
- DE-A- 2 950 680
- US-A- 4 333 090

## Beschreibung

Die Erfindung betrifft eine Eingabevorrichtung mit Tastenfeld für Dateneingabe in elektronische Systeme gemäß dem Oberbegriff des Patentanspruches 1.

Eine derartige Eingabevorrichtung ist aus WO-A-81 02 349 bekannt. Dabei sind die Werte oder Symbole Zahlen oder Ziffern von 0 bis 9. Diese können nun bei jedem Eingabevorgang durch einen Zufallsgenerator in ihrer Reihenfolge völlig verändert werden, so daß ein Außenstehender durch Beobachten einer Dateneingabe nicht die wirkliche Abfolge der eingegebenen Werte erkennen kann. Es ergibt sich jedoch bei jedem Bedienungsvorgang eine völlig regellose Anordnung der einzelnen Ziffern oder Werte, so daß sich der Benutzer nicht nur darauf konzentrieren muß, seine besondere Code- oder Datenfolge einzugeben, sondern auch noch jeden einzelnen Wert dieser Folge suchen muß. Entsprechend groß ist die Gefahr von Bedienungsfehlern.

Es besteht deshalb die Aufgabe, eine Eingabevorrichtung der eingangs erwähnten Art zur Eingabe von Daten, Codefolgen, persönlichen Indentifikationsnummern oder dergleichen zu schaffen, bei welcher weder durch Beobachtung noch durch präparierte Tasten Rückschlüsse auf die erforderliche Betätigungsfolge der einzelnen Tasten beim Eingeben bestimmter Daten möglich sind, trotzdem aber die Gefahr von Bedienungsfehlern so klein wie möglich gehalten wird.

Diese Aufgabe wird bei einer Eingabevorrichtung gemäß dem Oberbegriff des Patentanspruches 1 mit den Mitteln und Merkmalen des kennzeichnenden Teiles des Patentanspruches 1 gelöst.

Auf diese Weise ergibt sich eine Eingabevorrichtung, bei welcher der Benutzer durch einen ersten Tastendruck zunächst selbst erfährt, bei welcher Taste der niedrigste Wert oder die niedrigste Ziffer liegt, von welcher aus dann die aufsteigende Reihe der übrigen Werte bei den benachbarten Tasten ausgeht. Es bleibt aber in vorteilhafter Weise jeweils die Reihe der Ziffern oder Werte als solche unverändert, da sie nur insgesamt verschoben wird. Eine regellose Anordnung der einzelnen Ziffern oder Werte bei jedem Bedienungsvorgang und die daraus resultierende Gefahr von Bedienungsfehlern wird vermieden.

Besonders zweckmäßig ist es, wenn bei einer Eingabevorrichtung mit einem Tastenfeld mit zehn von Null bis neun markierten Tasten die Null-Taste unverändert bleibt und die sich anschließende Zahlenreihe bezüglich ihres Anfanges auf den Tasten veränderbar ist. Solche Tastenfelder haben nämlich häufig eine Anordnung von dreimal drei Tasten mit den Ziffern von 1 bis 9 und unterhalb dieser Anordnung die zusätzliche Null-Taste, die gegebenenfalls bei dieser Ausgestaltung der Erfindung ihren Wert behalten könnte, während innerhalb der übrigen neun Tasten jeweils eine Verschiebung der Ziffernreihe durch den Zufallsgenerator bewirkt werden kann.

Sowohl bei gleichbleibender Null-Taste als auch bei einem Tastenfeld, bei welchem alle Tasten in die jeweilige Verschiebung der aufsteigenden Reihe der einzelnen Werte einbezogen sind, können diese Tasten unbeschriftet sein und es kann jeder Taste ein insbesondere transparentes Feld mit einer Sieben-Segmentanzeige zugeordnet sein, die beim Betätigen oder aktivieren des Tastenfeldes den dann zufällig zugeordneten Wert anzeigt oder mit diesem Wert aufleuchtet. Dabei kann das transparente Feld an der Taste selbst, insbesondere an ihrer Oberfläche oder daneben vorgesehen sein. Somit sind Fehlbenutzungen praktisch ausgeschlossen, da der Benutzer nach dem Aktivieren der Eingabevorrichtung jeweils ein komplettes beschriftetes Tastenfeld vor Augen hat und dabei die einzelnen Werte, die den Tasten zugeordnet sind, auch in der gewohnten Reihenfolge aufeinander folgen, wobei lediglich der Anfang dieser Folge jeweils an einer anderen Stelle des gesamten Tastenfeldes liegt.

Mit dem Zufallsgenerator kann ein Mikroprozessor verbunden sein und durch den Zufallsgenerator kann jeweils der Anfang der aufsteigenden Reihe auf eine beliebige Taste verlegbar sein, während der Mikroprozessor von diesem variierenden Anfang ausgehend den übrigen Tasten jeweils die aufsteigende Reihe der Werte oder Ziffern zuordnet. Somit kann durch einfache elektronische Mittel, nämlich den Zufallsgenerator und einen Mikroprozessor die jeweils in sich unverändert bleibende Reihe der Werte oder Ziffern auf einfache Weise innerhalb des Tastenfeldes verschoben werden.

Die Sieben-Segmentanzeige kann als LCD-Anzeige ausgebildet sein. Es sind aber auch alle sonstigen denkbaren und bekannten, ansteuerbaren Sieben-Segmentanzeigen verwendbar. Die LCD-Anzeige hat dabei den Vorteil, daß sie nur einen sehr geringen Strombedarf hat, also sogar bei batteriegetriebenen Eingabevorrichtungen zum Einsatz kommen kann.

Es kann zweckmäßig sein, wenn die Eingabevorrichtung ein Zeitschaltglied aufweist, welches die Anzeige an den Tasten nach einer vorbestimmten Zeit nach Beendigung von deren Bedienung abschaltet. Dadurch wird sichergestellt, daß nicht wenigstens für eine kurze Zeit nach einer Dateneingabe die Wertezuordnung zu den einzelnen Tasten aufrechterhalten bleibt und ein Beobachter evtl. doch die kurz zuvor beobachteten Daten in der entsprechenden Reihenfolge eingeben könnte.

Insgesamt ergibt sich eine Eingabevorrichtung, deren Bedienung gegenüber herkömmlichen Tastenfeldern unverändert ist, bei der aber der Anfang der in Reihe aufeinander folgenden Werte, Symbole oder Ziffern jeweils auf eine andere Taste fällt, so daß aus der Beobachtung der Bedienung von der Ferne her ohne Einsicht auf die jeweils angezeigten Werte der Tasten keine Rückschlüsse auf eine Datenfolge oder persönliche Identifikationsnummer oder dergleichen möglich sind.

Nachstehend ist die Erfindung mit ihren ihr als wesentlich zugehörenden Einzelheiten anhand der Zeichnung in einem Ausführungsbeispiel noch näher erläutert.

Es zeigt in schematisierter Darstellung:
- Fig. 1: ein Tastenfeld einer Eingabevorrichtung, wobei die Anzeige der den einzelnen Tasten zugeordneten Werte oder Ziffern neben diesen Tasten angeordnet sind und eine unter einem Neunerfeld von Tasten liegende Taste Null und die übrigen Tasten von der obersten linken Taste aus beginnend mit den Ziffern 1 bis 9 versehen sind,
- Fig. 2: eine der Fig. 1 entsprechende Darstellung, bei welcher die Null Taste unverändert ist, innerhalb der übrigen Tasten jedoch der Anfang der Ziffernreihe auf die vierte Taste verschoben ist,
- Fig. 3: eine Darstellung des Tastenfeldes, bei welcher die Null-Taste unverändert, im übrigen aber der Anfang der Ziffernfolge auf die mittlere Taste des Tastenfeldes verschoben ist und
- Fig. 4: das Tastenfeld der Fig. 1, bei welchem die Ziff. 1 und damit der Anfang der verschieblichen Reihe der Ziffernfolge zu der vorletzten Taste verschoben ist.

Eine Eingabevorrichtung für die Eingabe von Daten, Codes, persönlichen Identifikationsnummern oder dergleichen in elektrnische Systeme weist ein Tastenfeld 11 auf, welches im Ausführungsbeispiels insgesamt zehn Tasten 1 bis 10 hat. Dabei sind die Tasten 1 bis 9 in an sich bekannter Weise in drei Reihen zu je drei Tasten, also gewissermaßen in einem Quadrat, angeordnet, während die zehnte Taste in der Mitte unterhalb der untersten Reihe dieser Anordnung angeordnet ist. Diesen Tasten sind auch jeweils die natürlichen Ziffern von eins bis neun und der zehnten Taste die Ziffer Null zugeordnet, wobei diese Werte bzw. Ziffern in aufsteigender Reihe nebeneinander angeordnet sind.

Die Eingabevorrichtung weist einen in der Zeichnung nicht dargestellten, dem Tastenfeld 11 zugeordneten Zufallsgenerator auf, durch den der Anfang der durch die Tasten 1 bis 9 bestimmten Reihe variierbar und bei Betätigung des Tastenfeldes oder einer bestimmten Taste dieses Feldes auf jeweils unterschiedliche Tasten verschiebbar ist, wobei die aufsteigende Reihe der sich anschließenden Ziffern jeweils mitverschoben wird und also aufrechterhalten bleibt.

In Fig. 2 ist beispielsweise durch den Zufallsgenerator dafür gesorgt, daß der Anfang "eins" der aufsteigenden Ziffernreihe auf der Taste 4 liegt, so daß die letzte Ziffer neun dieser Reihe in diesem Falle zu der Taste 3 gehört.

In Fig. 3 sind der Anfang und demgemäß auch das Ende dieser von eins bis neun reichenden Ziffernreihe um eine weitere Taste verschoben, so daß der Anfang dieser Reihe, also die Ziffer "eins" auf Taste 5 zu liegen kommt, während demgemäß die "neun" folgerichtig die Taste 4 markiert.

In diesem Ausführungsbeispiel gemäß den Figuren 2 und 3 bleibt dabei die in Null-Taste unverändert, behält also für alle Betätigungen den Wert "null" während sich die anschließende Zahlenreihe mit den Ziffern eins bis neun bezüglich ihres Anfanges an den Tasten eins bis neun verändern läßt.

Fig. 4 zeigt hingegen ein Ausführungsbeispiel, bei welchem auch die Taste 10 in die Verschiebung der Ziffern-Reihe einbezogen ist. Dabei ist beispielsweise der Anfang der Ziffernreihe, also die "Eins"auf die Taste 8 verschoben, so daß in der aufsteigenden Ziffernreihe die Taste 9 mit "zwei" und die Taste 10 mit "drei" markiert ist. Das Ende der insgesamt zehn Ziffern umfassenden Reihe befindet sich dabei bei der Taste 7 und wird in diesem Falle durch die "Null" gekennzeichnet. Gegenbenenfalls könnte man natürlich auch diese "Null" als Anfang der Reihe ansehen, so daß dann die letzte Ziffer "neun" zu Taste 6 gehört.

Dabei sind die Tasten 1 bis 10 im Ausführungsbeispiel unbeschriftet und jeder Taste ist ein vorzugsweise transparentes Feld 12 mit einer Sieben-Segmentanzeige 13 zugeordnet. Beim Betätigen oder Aktivieren des Tastenfeldes 11 leuchten die jeweils zufällig vorgesehenen Werte aller Tasten 1 bis 10 auf oder werden in geeigneter Weise sichtbar. Dieser Zustand ist bei allen vier Figuren dargestellt.

Selbstverständlich wäre es auch möglich, daß die Felder 12 an der jeweiligen Taste selbst, insbesondere an deren Oberfläche vorgesehen sind, also in den dargestellten Figuren gewissermaßen gleichzeitig auch die Tasten bilden könnten.

Es sei noch erwähnt, daß zur Realisierung der Verschiebung der in ihrer Reihenfolge gleichbleibenden Ziffern-Reihe mit dem Zufallsgenerator ein Mikroprozessor verbunden sein kann, so daß durch den Zufallsgenerator jeweils der Anfang der aufsteigenden Reihe auf eine beliebige Taste 1 bis 10 verlegbar ist, während dieser Mikroprozessor von diesem jeweils an verschiedenen Tasten zu liegen kommenden Anfang ausgehend den übrigen Tasten in gleichbleibender Reihenfolge die aufsteigende Reihe der Werte oder Ziffern zuordnet.

Damit sichergestellt ist, daß die jeweils von dem Zufallsgenerator und dem Mikroprozessor bestimmte Verschiebung der Ziffernreihe nicht über einen längeren Zeitraum und somit doch für einen Nachbenutzer bestehen bleibt, sondern auch dann mit Sicherheit abgeschaltet wird, wenn der Benutzer einen solchen Abschaltvorgang unterläßt bzw. wenn ein solcher willentlicher Abschaltvorgang gar nicht vorgesehen ist, kann die Eingabevorrichtung ein Zeitschaltglied aufweisen, welches die Anzeige an den Tasten 1 bis 10 nach einer vorbestimmten Zeit nach Beendigung von deren Bedienung abschaltet. Wird dann für eine erneute Dateneingabe wieder irgend eine Taste oder beispielsweise die Null-Taste oder evtl. eine zusätzliche, im Ausführungsbeispiel nicht dargestellte Start-Taste betätigt, sorgt der Zufallsgenerator wiederum für einen geänderten Anfang der Ziffernreihe die aber in sich selbst ihre Reihenfolge behält.
Das Tastenfeld 11 einer Eingabevorrichtung zur Eingabe von Daten in elektronische Systeme, z.B. in Codeschlössern, Geldausgabeautomaten, Rechenmaschinen oder dergleichen, ist mit einem Zufallsgenerator derart verbunden, daß die jeweiligen Anzeigen, z.B. Sieben-Segmentanzeigen 13, der einzelnen Tasten davon angesteuert werden und jeweils der Anfang der durch die Tasten bestimmten Reihe von Werten oder Ziffern, beispielsweise bei einer Ziffernreihe von null bis neun oder eins bis neun also der Wert null oder eins variierbar und bei der Betätigung des Tastenfeldes auf jeweils unterschiedliche Tasten verschiebbar ist. Die aufsteigende Reihe der sich an diesen ersten Wert anschließenden Werte oder Ziffern bleibt dabei aufrechterhalten und wird mitverschoben, so daß ein Benutzer eine bestimmte, einem Code entsprechende Folge von Werten oder Ziffern in für ihn gewohnter Reihenfolge eingeben kann, aber bei jeder Benutzung von einem anderen Anfang an dem Tastenfeld ausgehend, wodurch Rückschlüsse auf die entsprechende Ziffern-Folge für einen unbefugten Beobachter verschleiert werden.

## Patentansprüche

1. Eingabevorrichtung mit Tastenfeld (11) für die Dateneingabe in elektronische Systeme, zum Beispiel in Codeschlösser, Geldausgabeeinheiten, Rechenmaschinen oder dergleichen, mit mehreren, jeweils einem Wert, Symbol oder Ziffer zugeordneten Tasten (1 bis 10), wobei diese Werte in aufsteigender Reihe, insbesondere mit den natürlichen Ziffern von null bis neun angeordnet sind, wobei die Eingabevorrichtung einen dem Tastenfeld (11) zugeordneten Zufallsgenerator aufweist, **dadurch gekennzeichnet,** daß durch den Zufallsgenerator der Anfang der durch die Tasten (1 bis 10) bestimmten Reihe der Werte oder Ziffern variierbar und bei der Betätigung einer Taste oder des Tastenfeldes auf jeweils unterschiedliche Tasten verschiebbar ist, und daß die aufsteigende Reihe der Werte oder Ziffern jeweils aufrechterhalten bleibt und mitverschiebbar ist, und daß nach Beendigung der Bedienung das Tastenfeld (11) abgeschaltet wird, so daß bei erneuter Tastenbetätigung eine neue Tastenzuordnung durch den Zufallsgenerator vorgenommen wird.

2. Eingabevorrichtung nach Anspruch 1, dadurch gekennzeichnet, daß die Tasten (11) unbeschriftet sind und jeder Taste ein insbesondere transparentes Feld (12) mit einer Sieben-Segmentanzeige (13) zugeordnet ist, die beim Betätigen oder Aktivieren einer Taste den dann zufällig zugeordneten Wert anzeigt oder mit diesem aufleuchtet.

3. Tastenfeld nach Anspruch 1, dadurch gekennzeichnet, daß ein transparentes Feld an der Taste (1 bis 10) selbst, insbesondere an ihrer Oberfläche oder daneben vorgesehen ist, welches eine Sieben-Segmentanzeige (13) enthält.

4. Eingabevorrichtung nach einem der Ansprüche 1 bis 3, dadurch gekennzeichnet, daß nach dem Aktivieren und Betätigen einer Taste die jeweils zufällig vorgesehenen Werte aller Tasten (1 bis 10) sichtbar sind, vorzugsweise aufleuchten.

5. Eingabevorrichtung nach einem der Ansprüche 1 bis 4, dadurch gekennzeichnet, daß mit dem Zufallsgenerator ein Mikroprozessor verbunden ist und durch den Zufallsgenerator jeweils der Anfang der aufsteigenden Reihe auf eine beliebige Taste (1 bis 10) legbar ist und daß der Mikroprozessor von diesem variierenden Anfang ausgehend den übrigen Tasten jeweils die aufsteigende Reihe der Werte oder Ziffern zuordnet.

6. Eingabevorrichtung nach einem der Ansprüche 1 bis 5, dadurch gekennzeichnet, daß die Sieben-Segmentanzeige (13) als LCD-Anzeige ausgebildet ist.

7. Eingabevorrichtung nach einem der Ansprüche 1 bis 6, dadurch gekennzeichnet, daß sie ein Zeitschaltglied aufweist, welches die Anzeige der Werte, Symbole oder Ziffern an den Tasten (1 bis 10) nach einer vorbestimmten Zeit nach Beendigung von deren Bedienung abschaltet.

8. Eingabevorrichtung mit einem zehn Tasten aufweisenden Tastenfeld, deren eine Taste die Ziffer null anzeigt, nach einem der Ansprüche 1 bis 7, dadurch gekennzeichnet, daß die Null-Taste (10) unverändert bleibt und die sich anschließende Zahlen- oder Ziffernreihe von eins bis neun bezüglich ihres Anfanges auf den übrigen Tasten (1 bis 9) veränderbar ist.

9. Eingabevorrichtung nach einem der vorstehenden Ansprüche, dadurch gekennzeichnet, daß eine zusätzliche Start-Taste vorgesehen ist oder die Null-Taste (10) als Starttaste dient.

## Claims

1. An input device with keyboard (11) for entering data into electronic systems, for example into coded locks, money dispensers, computing machines or the like, including a plurality of keys (1 to 10) each assigned to one value, symbol or digit, said values being arranged in ascending sequence, particularly with the natural numbers of zero to nine, the input device having a random number generator associated with the keyboard (11), **characterized in that** by means of the random number generator the start of the series of values or digits determined by the keys (1 to 10) is variable and upon actuation of a key or the keyboard is each time shiftable to different keys, and that the ascending sequence of the values or digits is each time maintained and is co-shiftable, and that after operation has been concluded the keyboard (11) is switched off, so that when the keys are actuated anew the random number generator effects a new allocation of the keys.

2. An input device as claimed in claim 1, characterized in that the keys (11) are blank and assigned to each key is a panel (12), particularly a transparent one, with a seven-segment display (13) which, upon actuation or activation of a key, displays the then randomly associated value or lights up with the same.

3. A keyboard as claimed in claim 1, characterized in that a transparent panel containing a seven-segment display (13) is provided on the key (1 to 10) itself, particularly on or adjacent to its surface.

4. An input device as claimed in any one of claims 1 to 3, characterized in that after a key has been activated and actuated, the randomly provided values of all the keys (1 to 10) are visible, preferably light up.

5. An input device as claimed in any one of claims 1 to 4, characterized in that a microprocessor is connected to the random number generator and through the random number generator the start of the ascending series can be located each time at any key (1 to 10), and that setting out from this varying start the microprocessor assigns the ascending series of values or digits to the remaining keys.

6. An input device as claimed in any one of claims 1 to 5, characterized in that the seven-segment display (13) takes the form of an LCD display.

7. An input device as claimed in any one of claims 1 to 6, characterized by having a timer which switches off the display of the values, symbols or digits at the keys (1 to 10) after a predetermined time from their actuation has elapsed.

8. An input device with a keyboard having ten keys, one key thereof displaying the digit zero, as claimed in any one of claims 1 to 7, characterized in that the zero key (10) remains unchanged and the ensuing series of numbers or digits of one to nine is variable with respect to its start at the remaining keys (1 to 9).

9. An input device as claimed in any one of the preceding claims, characterized in that an additional start key is provided or the zero key (10) serves as the start key.

## Revendications

1. Dispositif d'entrée comprenant un clavier (11) pour introduire des données dans des systèmes électroniques, par exemple des serrures codées, des distributeurs de billets de banque, des machines à calculer ou analogues, possédant plusieurs touches (1 à 10), à chacune desquelles est coordonné une valeur, un symbole ou un chiffre, ces valeurs étant disposées suivant une série ascendante et correspondant notamment aux chiffres naturels allant de zéro à neuf, le dispositif d'entrée comprenant en outre un générateur aléatoire coordonné au clavier (11), caractérisé en ce que le générateur aléatoire est capable de varier le début de la série des valeurs ou chiffres déterminés par les touches (1 à 10), et peut décaler chaque fois, à l'actionnement d'une touche ou du clavier, ce début sur des touches différentes, que la série ascendante des valeurs ou chiffres est conservée et peut être décalée chaque fois en même temps que le début et que, après la fin de la manipulation, le clavier (10) est mis hors service, si bien que, lors d'un nouvel actionnement d'une touche, le générateur aléatoire opère une nouvelle coordination de touches.

2. Dispositif d'entrée selon la revendication 1, caractérisé en ce que les touches (11) ne portent pas d'inscriptions et à chaque touche est coordonnée une zone (12), en particulier transparente, avec un affichage (13) à sept segments qui, à l'actionnement ou l'activation de la touche, indique la valeur qui lui est alors coordonnée, par hasard, ou s'illumine avec cette valeur.

3. Dispositif d'entrée selon la revendication 1, caractérisé en ce qu'une zone transparente est prévue sur la touche (1 à 10) elle-même, en particulier sur son dessus ou à côté, zone qui contient un affichage (13) à sept segments.

4. Dispositif d'entrée selon une des revendications 1 à 3, caractérisé en ce que, après l'activation et l'actionnement d'une touche, les valeurs, prévues chaque fois par hasard, de toutes les touches (1 à 10) sont visibles, de préférence illuminées.

5. Dispositif d'entrée selon une des revendications 1 à 4, caractérisé en ce qu'un microprocesseur est relié au générateur aléatoire, lequel générateur peut chaque fois fixer le début de la série ascendante sur une touche (1 à 10) quelconque, et que, à partir de ce début variable, le microprocesseur coordonne chaque fois la série ascendante de valeurs ou du chiffre aux autres touches.

6. Dispositif d'entrée selon une des revendications 1 à 5, caractérisé en ce que l'affichage (13) à sept segments est réalisé comme un affichage à cristaux liquides.

7. Dispositif d'entrée selon une des revendications 1 à 6, caractérisé en ce qu'il comporte un élément de temporisation qui, au bout d'un temps préfixé après la fin de la manipulation des touches (1 à 10), arrête l'affichage des valeurs, symboles ou chiffres sur les touches.

8. Dispositif d'entrée comprenant un clavier possédant dix touches dont l'une indique le chiffre zéro, selon une des revendications 1 à 7, caractérisé en ce que la touche de zéro (10) reste inchangée et le début de la série de nombres ou de chiffres qui s'y raccorde, allant de un à neuf, peut être varié sur les autres touches (1 à 9).

9. Dispositif d'entrée selon une des revendications précédentes, caractérisé en ce qu'une touche de départ supplémentaire est prévue ou la touche de zéro (10) sert de touche de départ.
